# EUROPÄISCHE PATENTSCHRIFT

(11) **EP 0 172 399 B1**
(45) Veröffentlichungstag und Bekanntmachung des Hinweises auf die Patenterteilung: **12.07.1989**
(21) Anmeldenummer: 85108796.5
(22) Anmeldetag: 13.07.1985
(51) Int. Cl.: B01F 3/04

(54) **Anordnung einer Umwälzpumpe in einem Vorratsbehälter**
Arrangement of a circulating pump in a storage vessel
Position d'une pompe de circulation dans un réservoir

(30) Priorität: 22.08.1984 DE 3430952
(43) Veröffentlichungstag der Anmeldung: 26.02.1986
(73) Patentinhaber: Bosch-Siemens Hausgeräte GmbH, 81669 München (DE); THE COCA-COLA COMPANY, Atlanta, Georgia 30301 (US)
(72) Erfinder: Aschberger, Matthias, Dipl.-Ing., D-7928 Giengen (DE); Färber, Karlheinz, Dipl.-Ing., D-7928 Giengen (DE); Deininger, Anton, Dipl.-Ing., D-8887 Bachhagel (DE)
(74) Vertreter: Kessl, Josef

(56) Entgegenhaltungen:
- AT-B- 362 657
- DE-A- 2 832 377
- DE-U- 8 014 864

## Beschreibung

Die vorliegende Erfindung bezieht sich auf eine Vorrichtung zur Kühlung einer in einem Vorratsbehälter bevorrateten wäßrigen Flüssigkeit bis in den Bereich des Gefrierpunktes, insbesondere in einem Karbonisator eines Getränkeautomaten.

Derartige Anordnungen finden beispielsweise Anwendung zum Karbonisieren von Wasser in Getränkeautomaten, mittels derer karbonisiertes Wasser bedarfsweise mit Getränkekonzentraten zu einem gebrauchsfähigen Getränk vermischbar ist. Dazu findet ein Vorratsbehälter Anwendung, in welchem zugeführtes Frischwasser gekühlt und mit COrGas angereichert wird. Um eine ausreichende Karbonisierung des Frischwassers zu gewährleisten, ist es erforderlich bzw. zumindest sehr zweckmäßig, die Karbonisierungsmaßnahme im Vorratsbehälter unter erhöhtem Druck vorzunehmen und durch bekannte Maßnahmen zum Anreichern von Flüssigkeit mit Gas zu unterstützen. Dies kann über einer Umwälzpumpe realisiert werden.

Zu diesem Zweck muß im Vorratsbehälter ein entsprechendes, die Umwälzung der Flüssigkeit bewirkendes Aggregat angeordnet und befestigt werden. In diesem Vorratsbehälter sind demgemäß entsprechende Befestigungsmittel vorzusehen

Bei Flüssigkeiten, welche in den Bereich des Gefrierpunkts gekühlt werden und die insbesondere unter Druck stehen und mit Gas angereichert sind, besteht die Gefahr, daß eine in weiteren Bereichen des Vorratsbehälters, insbesondere in den seitlichen Wandbereichen des Vorratsbehälters gewünschte Eisbildung sich auch im Bereich der Ausflußöffnung ergibt. Damit wäre aber die Funktionstüchtigkeit des Vorratsbehälters entscheidend gestört, da in diesem Falle keine Flüssigkeit mehr aus dem Vorratsbehälter entnommen werden kann.

Aufbauend auf diesen Erkenntnissen ist es Aufgabe der vorliegenden Erfindung, eine Anordnung für einen Karbonisator bereitzustellen, welche günstige Voraussetzungen dafür bietet, daß Störungen der vorgenannten Art möglichst ausgeschlossen sind.

Eine Anordnung in einem Vorratsbehälter mit einer Umwälzpumpe, die diesen Anforderungen gerecht wird, ist erfindungsgemäß dadurch gekennzeichnet, daß die Umwälzpumpe unmittelbar über der Auslaßöffnung des Vorratsbehälters angeordnet ist.

Eine Anordnung mit diesem erfindungsgemäßen Aufbau zeichnet sich dadurch aus, daß die Auslaßöffnung im Nahbereich der wärmsten Stelle des Vorratsbehälters sich befindet. Durch die Umwälzpumpe und im Bereich um die Umwälzpumpe wird Wärmeenergie in die ansonsten gekühlte Flüssigkeit übergeführt. Bei Verwendung von Wasser nähert sich dessen Dichte aus dem Bereich des Gefrierpunkts seinem hochstmöglichen Wert, so daß das relativ wärmere Wasser nach unten im Bereich der Auslaßöffnung sinkt.

Nach einer bevorzugten Ausgestaltung ist die erfindungsgemäße Anordnung dadurch gekennzeichnet, daß die Umwälzpumpe am Durchführungsstutzen der Auslaßöffnung des Vorratsbehälters befestigt ist, und zwar bevorzugterweise über eine bajonettverschlußartige Verbindung. Dies ergibt eine besonders herstellungsgünstige und bedienungsgünstige Befestigungsmaßnahme für die Umwälzpumpe. Diese kann sich dann zusätzlich über rippenförmige Abstützstreben am Boden des Vorratsbehälters ringsum die Befestigungsstelle abstützen.

Ein nach den Merkmalen der Erfindung ausgestaltetes Ausführungsbeispiel ist anhand der Zeichnung im folgenden näher beschrieben. Es zeigen:
Fig. 1 einen Vorratsbehälter in einer Seitenansicht,
Fig. 2 diesen Vorratsbehälter in einer Draufsicht,
Fig. 1 eine Detailansicht im Bereich der Umwälzpumpenbefestigung und
Fig. 4 eine Bodenansicht der Umwälzpumpe.

Der Vorratsbehälter 1 gemäß den Figuren 1 und 2 dient als Karbonisator für Getränkeautomaten. Diesem über Kühlschlangen 2 gekühlten Karbonisator wird über eine Leitung 3 karbonisiertes Wasser entnommen. Die Kühlung für diesen Vorratsbehälter 1 wird derart gesteuert, daß in den den Kühlschlangen 2 nahen Bereichen ein ringförmiger Eispanzer im Vorratsbehälter 1 gebildet wird. Das im Zentrum des Vorratsbehälters 1 verbleibende karbonisierte Wasser wird dementsprechend auch in den Bereich des Gefrierpunktes gekühlt.

Um den Bereich des Abflusses des karbonisierten Wassers aus dem Vorratsbehälter 1 eisfrei zu halten und um eine vorteilhafte Befestigungsmöglichkeit für die Umwälzpumpe, durch welche der Karbonisierungsvorgang im Vorratsbehälter 1 gefördert wird, zu erzielen, ist die Umwälzpumpe innerhalb des Vorratsbehälters 1 gemäß der Darstellung nach Fig. 3 angeordnet und befestigt. Für den Auslauf des karbonisierten Wassers dient ein Durchführungsstück 5-, welches innerhalb eines zylinderförmigen Ringabschnitts 4 der Wandung des Vorratsbehälters 1 eingesetzt ist. Im Inneren des Vorratsbehälters 1 stützt sich dieses Durchführungsstück 5 über einen Flansch 6 an der Wandung ab, während eine in eine Ringnut dieses Durchführungsstücks 5 eingreifende Ringabschnittsscheibe 7 die äußere Abstützung übernimmt.

Auf einem rohrförmigen Ansatz 8 des Durchführungsstücks 5 ist die Umwälzpumpe 9, von der lediglich der untere Bodenabschnitt dargestellt ist, über eine bajonettverschlußartige Verbindung 10 befestigt. Über radial verlaufende Stützfüße 11, welche am Bodenteil der Umwälzpumpe 9 angeordnet sind, stützt sich diese Umwälzpumpe 9 auf der Bodenwandung des Vorratsbehälters 1 ab.

## Patentansprüche

1. Vorrichtung zur Kühlung einer in einem Vorratsbehälter bevorrateten wäßrigen Flüssigkeit bis in den Bereich des Gefrierpunktes mit einer Umwälzpumpe, insbesondere in einem Karbonisator eines Getränkeautomaten, dadurch gekennzeichnet, daß die Umwälzpumpe unmittelbar über der Auslauföffnung des Vorratsbehälters angeordnet ist.

2. Vorrichtung nach Anspruch 1, dadurch gekennzeichnet, daß die Umwälzpumpe am Durchführungsstutzen für den Auslaß der wäßrigen Flüssigkeit aus dem Vorratsbehälter befestigt ist.

3. Vorrichtung nach Anspruch 2, dadurch gekennzeichnet, daß die Umwälzpumpe am Durchführungsstutzen für den Auslaß der wäßrigen Flüssigkeit bajonettverschlußartig befestigt ist.

## Claims

1. Device for the cooling of a watery liquid, which is stored in a storage container, into the region of the freezing point with a circulating pump, in particular in a carboniser of an automatic beverage dispenser, characterised thereby, that the circulating pump is arranged immediately above the outlet opening of the storage container.

2. Device according to claim 1, characterised thereby, that the circulating pump is fastened at the duct nipple for the outlet of the watery liquid from the storage container.

3. Device according to claim 2, characterised thereby, that the circulating pump is fastened in the manner of a bayonet fastener at the duct nipple for the outlet of the watery liquid.

## Revendications

1. Dispositif pour le refroidissement d'un liquide aqueux, contenu dans un récipient de stockage, jusqu'aux alentours du point de congélation, avec une pompe de circulation, notamment dans le gazéificateur d'un distributeur de boissons, caractérisé par le fait que la pompe de circulation (9) est disposée directement au-dessus de l'orifice d'écoulement du récipient de stockage (1).

2. Dispositif selon la revendication 1, caractérisé par le fait que la pompe de circulation (9) est fixée à la tubulure de traversée (8) pour l'écoulement du liquide aqueux du récipient de stockage (1).

3. Dispositif selon la revendication 2, caractérisé par le fait que la pompe de circulation (9) est fixée à la manière d'un système à baïonnette à la tubulure de traversée (8) pour l'écoulement du liquide aqueux.
